# EUROPÄISCHE PATENTSCHRIFT

(11) **EP 0 700 854 B1**
(45) Veröffentlichungstag und Bekanntmachung des Hinweises auf die Patenterteilung: **28.04.1999**
(21) Anmeldenummer: 95113663.9
(22) Anmeldetag: 31.08.1995
(51) Int. Cl.: B65H 19/12

(54) **Papierrollen-Transport- und Ausricht-Einrichtung für eine Papierverarbeitungs-Abrolleinrichtung**
Device for transporting and aligning paper rolls for a paper processing and unwinding device
Dispositif pour transporter et aligner des rouleaux de papier pour un dispositif de traitement et de déroulage de papier

(30) Priorität: 09.09.1994 DE 9414677 U
(43) Veröffentlichungstag der Anmeldung: 13.03.1996
(73) Patentinhaber: BHS CORRUGATED MASCHINEN- UND ANLAGENBAU GmbH, 92729 Weiherhammer (DE)
(72) Erfinder: Gnan, Gustav Alfons, D-92249 Vilseck (DE)
(74) Vertreter: Rau, Manfred, Dr. Dipl.-Ing.

(56) Entgegenhaltungen:
- EP-A- 0 391 061
- DE-A- 2 631 355
- DE-A- 4 207 199
- FR-A- 2 613 340
- PATENT ABSTRACTS OF JAPAN vol. 005, no. 135 (M-085), 27.August 1981 & JP 56 070252 A (MITSUBISHI ELECTRIC CORP), 12.Juni 1981,

## Beschreibung

Die Erfindung betrifft eine Papierrollen-Transport- und Ausricht-Einrichtung für eine Papierverarbeitungs-Abrolleinrichtung.

Die bei Papierverarbeitungsmaschinen, beispielsweise Wellpappemaschinen, üblichen Abrolleinrichtungen für Papierrollen sind als Abrollständer zur Aufnahme von zwei Papierrollen ausgebildet. Sie besitzen zwei Schwenkarmmechanismen, die spiegelsymmetrisch zueinander angeordnet sind und jeweils ein auf einer Schwenkwelle gelagertes Schwenkarmpaar aufweisen. Diese Schwenkarmpaare sind um ihre horizontale Schwenkwelle nach oben bzw. unten schwenkantreibbar, um von einer Transportvorrichtung eine Papierrolle aufnehmen zu können, die stark unterschiedliche Durchmesser, beispielsweise von 0,3 bis 1,5 m haben kann. Da die Schwenkarmpaare um eine Welle verschwenkt werden, ergeben sich bei unterschiedlichen Durchmessern der Papierrollen unterschiedliche horizontale Abstände zwischen der Achse der Rollen-Aufnahmevorrichtung der Schwenkarmpaare und der Papierrollen-Achse. Weiterhin liegt eine solche Papierrolle regelmäßig nicht achsparallel zur Achse der Papierrollen-Aufnahme.

Zur Lösung dieser Probleme ist es bereits bekannt geworden, einen mit den Schwenkarmmechanismen gekoppelten Anschlag vorzusehen, der beim Einschwenken der Schwenkarme in eine Position zur Aufnahme der Papierrolle einen Anschlag gegen die Papierrolle führt. Auf der gegenüberliegenden Seite ist ein Ausrichtantrieb vorgesehen, der an der Rolle angreift und diese gegen den Anschlag drückt. Ein Nachteil dieser bekannten Lösung liegt darin, daß der Ausrichtantrieb im mittleren Bereich der Papierrolle angreifen muß, da Papierrollen stark unterschiedlicher Länge eingesetzt werden. Dies führt insbesondere bei langen Rollen zu Ausrichtfehlern. Darüber hinaus besteht die Gefahr, daß aufgrund der notwendigerweise hohen Ausrichtkräfte mittels des Ausrichtantriebs das Papier beschädigt wird.

Eine Papierrolen-Transport und Ausricht-Einrichtung gemäß den Merkmalen des Oberbegriffs von Anspruch 1 ist aus der EP-A-0 391 061 bekannt.

Der Erfindung liegt die Aufgabe zugrunde, eine Papierrollen-Transport- und Ausricht-Einrichtung der gattungsgemäßen Art so auszugestalten, daß eine zuverlässige Ausrichtung der Papierrolle vor der Papierverarbeitungs-Abrolleinrichtung möglich ist, ohne daß die Gefahr einer Beschädigung der Papierrolle besteht.

Diese Aufgabe wird erfindungsgemäß durch die Merkmale des Anspruches 1 gelöst. Das Wesen der Erfindung besteht darin, daß die ladeplatte der Transportvorrichtung vor der Abrolleinrichtung ausgerichtet wird, und zwar primär durch Verschieben der Ladeplatte in der Horizontalen quer zur Richtung der Achse der Aufnahmevorrichtung der Abrolleinrichtung. Hierdurch werden die sich durch unterschiedliche Durchmesser der Papierrollen ergebenden, eingangs geschilderten Horizontalabstände zwischen der Achse der Papierrolle und der Aufnahmeachse der Rollen-Aufnahmevorrichtung ausgeglichen. Sekundär werden auch noch durch Verschwenken der Ladeplatte um eine vertikale Schwenkachse Fluchtungsfehler zwischen der Achse der Papierrolle und der Achse der Aufnahmevorrichtung ausgeglichen, die durch Schieflagen der Papierrolle auf der Ladeplatte auftreten können.

Zahlreiche weitere zum Teil erfinderische Ausgestaltungen ergeben sich aus den Unteransprüchen.

Weitere Merkmale, Vorteile und Einzelheiten der Erfindung ergeben sich aus der Beschreibung eines Ausführungsbeispieles anhand der Zeichnung:
Es zeigt
- Fig. 1: eine Seitenansicht einer Papierverarbeitungs-Abrolleinrichtung mit einer Papierrollen-Transport- und Ausricht-Einrichtung,
- Fig. 2: eine Draufsicht auf die Papierrollen-Transport- und Ausricht-Einrichtung und
- Fig. 3: einen Teilausschnitt aus Fig. 1 in vergrößertem Maßstab.

Eine gegenüber dem Boden 1 ortsfeste Papierverarbeitungs-Abrolleinrichtung weist ein Paar von Schwenkarmen 2 auf, die um eine horizontale Welle 3 schwenkantreibbar sind. Üblicherweise sind spiegelsymmetrisch zu einer strichpunktiert angedeuteten Symmetrieebene 4 zwei derartige Papierverarbeitungs-Abrolleinrichtungen vorgesehen. Die Schwenkarme 2 weisen an ihren freien Enden jeweils eine Aufnahmevorrichtung 5 auf, die in eine mittlere Rollenhülse einer Papierrolle 6 eingreifen können, um diese Rolle aufzunehmen und nach oben zu verschwenken. Die Aufnahmevorrichtungen 5 haben eine gemeinsame zur Welle 3 parallele Aufnahmeachse 7, die mit der Achse der Papierrolle 6 während und nach der Aufnahme zusammenfallen soll. Die Aufnahmeachse 7 ist auf einem voll ausgezogen dargestellten Kreisbogenabschnitt 8 um die Welle 3 verschwenkbar. In der Zeichnung ist die Stellung der Schwenkarme 2 für eine Papierrolle 6 größtmöglichen Durchmessers dargestellt. Eine Position der Aufnahmeachse 7 bei einem kleinstmöglichen Durchmesser der Papierrolle 6 ist mit 9 markiert. Die Welle 3 ist so angeordnet, daß sie sich in der vertikalen Mitte zwischen der Position 9 und der in der Zeichnung dargestellten höchsten Position der Aufnahmeachse 7 befindet. Bei einer Verschwenkung aus der dargestellten Position in die Position 9 wandert die Aufnahmeachse 7 in der Horizontalen um einen Weg a, der in der Praxis etwa 50 mm betragen kann.

Die Papierrolle 6 wird auf einer Transportvorrichtung 10 transportiert, deren Transportrichtung 11 in der Horizontalen und parallel zur Aufnahmeachse 7 verläuft. Es handelt sich um einen sogenannten Unterflurförderer mit einem Wagen 12, dessen Räder 13 an einem Rahmen 14 gelagert sind und in U-förmigen Schienen 15 laufen, die im Boden 1 angeordnet sind. Auf dem Rahmen 14 ist eine Ladeplatte 16 angebracht, die unmittelbar über dem Boden 1 angeordnet ist. Die Ladeplatte 16 weist eine leicht nach unten durchgewölbte teilzylindrische Ladefläche 17 auf, deren Mantellinien parallel zur Aufnahmeachse 7 der Aufnahmevorrichtung 5 verlaufen. Von den Seitenrändern der Ladefläche 17 verlaufen Rampenflächen 18 abfallend zum Boden 1. In Richtung der Aufnahmeachse 7 seitlich gegenüber der Papierverarbeitungs-Abrolleinrichtung versetzt wird eine Papierrolle 6 auf die Ladeplatte 16 der Transportvorrichtung 10 aufgesetzt und letztere dann zusammen mit der Papierrolle 6 in Transportrichtung 11 zwischen die Schwenkarme 2 der Abrolleinrichtung verfahren, wo die Papierrolle 6 mit den Aufnahmevorrichtungen 5 ergriffen und mittels der Schwenkarme 2 hochgeschwenkt wird. Soweit die Papierverarbeitungs-Abrolleinrichtung und die Transportvorrichtung 10 bis hierher beschrieben sind, sind sie bekannt und in der Praxis allgemein üblich.

Die Ladeplatte 16 ist auf dem Rahmen 14 des Wagens 12 in Richtung 19 quer zur Transportrichtung 11 und quer zur Richtung der Aufnahmeachse 7 in der Horizontalen verschiebbar. Weiterhin ist die Ladeplatte 16 noch um eine vertikale Schwenkachse 20 verschwenkbar. Um diese Funktionen zu ermöglichen, ist ein Langloch 21 in der Ladeplatte 16 ausgebildet, das parallel zur Richtung 19 verläuft. Es wird von einem die Schwenkachse 20 bildenden Bolzen 22 mit Kopf 23 durchsetzt. In der Ladeplatte 16 ist ein weiteres Langloch 24 ausgebildet, das ebenfalls von einem mit dem Wagen 12 verbundenen Bolzen 25 mit Kopf 26 durchsetzt wird. Während die Breite des Langloches 21 nur geringfügig größer ist als der Durchmesser des Bolzens 22, ist die Breite des Langloches 24 in Transportrichtung 11 deutlich größer als der Durchmesser des Bolzens 25, so daß die Ladeplatte 16 im Bereich dieses Langloches 24 auch in Transportrichtung 11 verschoben werden kann. Da sie gleichzeitig - bezogen auf die Transportrichtung 11 - im Langloch 21 gehalten ist, kann sie um den die Schwenkachse 20 bildenden Bolzen 22 verschwenkt werden, und zwar im Bereich des Langloches 24 um einen Betrag in Richtung der Transportrichtung 11, der in praxisgerechten Fällen etwa ± 50 mm ausmacht. Die Bolzen 22 und 25 sind am Rahmen 14 des Wagens 12 befestigt.

Die Ladeplatte 16 ist auf dem Rahmen 14 des Wagens 12 mittels vier Rasteinrichtungen 27 durch Reibungskräfte in ihrer neutralen Ausgangslage gegenüber dem Wagen 12 gehalten, wodurch eine unbeabsichtigte Änderung der Position der Ladeplatte 16 zum Wagen 12 verhindert wird. Derartige Rasteinrichtungen 27 können aus federbelasteten Kugeln bestehen, die in entsprechende Ausnehmungen an der Unterseite der Ladeplatte 16 eingreifen und in diese hineingedrückt werden. Bei einer Verschiebung der Ladeplatte 16 werden sie gegen die Kraft der Feder und gegen zusätzliche Reibungskräfte aus dieser Ausnehmung in der Unterseite der Ladeplatte 16 herausgedrückt.

Vor der Papierverarbeitungs-Abrolleinrichtung, und zwar unter und im wesentlichen zwischen den Schwenkarmen 2, ist auf dem Boden 1 eine Ausrichtvorrichtung 28 angebracht. Sie weist einen langgestreckten Ausrichtkörper 29 auf, an dem eine im wesentlichen in Transportrichtung 11 verlaufende Ausrichtschiene 30 angebracht ist. Diese kommt mit einer an der Unterseite der Ladeplatte 16 ausgebildeten nutartigen Ausnehmung 31 in Eingriff, wenn die Transportvorrichtung 10 vor die Abrolleinrichtung gefahren wird.

An den beiden äußeren, in Transportrichtung 11 beabstandeten Enden des Ausrichtkörpers 29 greifen an diesem zwei, beispielsweise elektromechanische Linear-Antriebe 32, 33 an, die einerseits mittels Gelenken 34 mit dem Ausrichtkörper 25 und andererseits mittels Gelenken 35 mit ortsfesten Widerlagern 36 verbunden sind, so daß die Linear-Antriebe 32, 33 in den Gelenken 34, 35 um vertikale Schwenkachsen verschwenkt werden können.

Durch einen gleichmäßigen Antrieb der Linear-Antriebe 32, 33 wird die Ausrichtschiene 30 parallel zu sich selber in Richtung 19 verschoben, d.h. die formschlüssig mit ihr verbundene Ladeplatte 16 mit einer Papierrolle 6 wird in gleicher Weise verschoben.

Wenn die Ladeplatte 16 mit der Papierrolle 6 um die Schwenkachse 20 verschwenkt werden soll, werden die beiden Linear-Antriebe 32, 33 unterschiedlich angetrieben, wodurch die Ausrichtschiene 30 eine Schwenkbewegung ausführt, die auf die Ladeplatte 16 übertragen wird. Soweit hierbei Relativbewegungen zwischen der Ausrichtschiene 30 und der Ladeplatte 16 in Transportrichtung 11 auftreten, sind diese nicht behindert, weil zwischen der Ausrichtschiene 30 und der Ladeplatte 16 eine formschlüssige Verbindung nur in Richtung 19 besteht.

Die Linear-Antriebe 32, 33 können beim Auffahren des Wagens 12 und bei dessen Wegfahren kräftefrei gestellt werden, so daß ein verklemmungsfreies Auffahren bzw. Abfahren der Ladeplatte 16 von der Ausrichtschiene 30 möglich ist. Im übrigen wird das Einfahren noch dadurch erleichtert, daß die Ausnehmung 30 an ihren Enden sich erweiternde Einführflächen 37 aufweist.

Beim Aufsetzen einer Papierrolle 6 auf die Ladeplatte 16 befindet sich diese in ihrer erwähnten neutralen Stellung gegenüber dem Wagen 12, in der die vier Rasteinrichtungen 27 in die Unterseite der Ladeplatte 16 eingreifen. Beim Einfahren des Wagens 12 mit der Papierrolle 6 in die Position zwischen den Schwenkarmen 2 hat somit die Ladeplatte 16 immer eine exakt definierte Lage zur Ausrichtvorrichtung 28; ein problemfreies Einführen der Ausrichtschiene 30 in die Ausnehmung 31 ist also gewährleistet. Erst anschließend erfolgt das Ausrichten der Ladeplatte 16 mit der Papierrolle 6. Wenn die Papierrolle 6 von der Ladeplatte 16 abgehoben ist, wird durch entsprechenden Antrieb der Linear-Antriebe 32, 33 die Ladeplatte 16 wieder in ihre neutrale Stellung zurück verbracht, in der die Rasteinrichtungen 27 in die Ladeplatte 16 eingreifen. Erst dann wird der Wagen 12 wieder in die Beladestellung verbracht.

## Patentansprüche

1. Papierrollen-Transport- und Ausricht-Einrichtung für eine Papierverarbeitungs-Abrolleinrichtung, mit
einer Transportvorrichtung (10), die in einer parallel zu einer Aufnahmeachse (7) einer Papierrollen-Aufnahmeeinrichtung (5) verlaufenden Transportrichtung (11) verschiebbar ist, wobei
eine auf der Transportvorrichtung (10) in einer Horizontalebene quer zur Aufnahmeachse (7) verschiebbar und/oder um eine vertikale Schwenkachse (20) verschwenkbar angebrachte Ladeplatte (16) zur Aufnahme der Papierrolle (6) vorgesehen ist, dadurch gekennzeichnet, daß
eine der Abrolleinrichtung zugeordnete mit der Ladeplatte (16) in deren Stellung vor der Abrolleinrichtung in Eingriff bringbare Ausrichtvorrichtung (28) mit mindestens einem Antrieb zum Verschieben der Ladeplatte (16) quer zur Schwenkachse (20) und/oder zum Verschwenken der Ladeplatte (16) um die vertikale Schwenkachse (20) angeordnet ist.

2. Einrichtung nach Anspruch 1, wobei die Ladeplatte (16) quer zur Aufnahmeachse (7) verschiebbar und um die Schwerkachse (20) verschwenkbar ist.

3. Einrichtung nach Anspruch 1 oder 2, wobei zwischen der Ladeplatte (16) und der Transportvorrichtung (10) eine quer zur Aufnahmeachse (7) verlaufende Langloch-Verbindung vorgesehen ist.

4. Einrichtung nach Anspruch 3, wobei die Langloch-Verbindung zwei von jeweils einem Bolzen (22, 25) durchsetzte Langlöcher (21, 24) aufweist, von denen eines eine Erstreckung in Transportrichtung (11) aufweist, die deutlich größer ist als der Durchmesser des Bolzens (25).

5. Einrichtung nach einem der Ansprüche 1 bis 4, wobei eine neutrale Position zwischen Ladeplatte (16) und Wagen (12) sicherstellende Rasteinrichtungen (27) vorgesehen sind.

6. Einrichtung nach einem der Ansprüche 1 bis 5, wobei die Ausrichtvorrichtung (28) einen mit der Ladeplatte (16) in formschlüssigen Eingriff bringbaren Ausrichtkörper (29) aufweist, der mittels zweier in Transportrichtung (11) voneinander beabstandeter Linear-Antriebe (32, 33) in einer Horizontalebene quer zur Aufnahmeachse (7) verschiebbar und/oder verschwenkbar ist.

7. Einrichtung nach Anspruch 6, wobei der Ausrichtkörper (29) mit mindestens einem Vorsprung (30) versehen ist, der in eine Ausnehmung (31) an der Ladeplatte (16) eingreift.

8. Einrichtung nach Anspruch 7, wobei die Ausnehmung (31) als durchgehende, sich in Transportrichtung (11) erstreckende nutartige Ausnehmung (31) an der Unterseite der Ladeplatte (16) ausgebildet ist.

9. Einrichtung nach Anspruch 7 oder 8, wobei der Vorsprung als vom Ausrichtkörper (29) nach oben ragende Ausrichtschiene (30) ausgebildet ist.

## Claims

1. Paper roll conveying and orienting system for a paper processing unwinding system with:
a conveyor (10) which is displaceable in a conveying direction (11) extending parallel to a receiving axis (7) of a paper roll receiving device (5),
a loading plate (16) disposed displaceably on the conveyor (10) in a horizontal plane transversely to the receiving axis (7) and/or pivotally round a vertical pivot shalt (20) being provided for receiving the paper roll (6), characterized in that
an orienting device (28), which is allocated to the unwinding system and can be brought into engagement with the loading plate (16) in its position before the unwinding system, is provided, having at least one drive for displacing the loading plate (16) transversely to the pivot axis (20) and/or for pivoting the loading plate (16) round the vertical pivot axis (20).

2. System according to claim 1, wherein the loading plate (16) is displaceable transversely to the receiving axis (7) and is pivotal round the pivot axis (20).

3. System according to claim 1 or 2, wherein a slot connection extending transversely to the receiving axis (7) is provided between the loading plate (16) and the conveyor (10).

4. System according to claim 3, wherein the slot connection has two slots (21, 24) which are penetrated by a respective bolt (22, 25) and one of which has a dimension in the conveying direction (11) which is considerably greater than the diameter of the bolt (25).

5. System according to one of claims 1 to 4, wherein catch systems (27) securing a neutral position between loading plate (16) and carriage (12) are provided.

6. System according to one of claims 1 to 5, wherein the orienting device (28) has an orienting member (29) which can be brought into positive engagement with the loading plate (16) and is displaceable and/or pivotal in a horizontal plane transversely to the receiving axis (7) by means of two linear drives (32, 33) spaced from one another in the conveying direction (11).

7. System according to claim 6, wherein the orienting member (29) is provided with at least one projection (30) which engages in a recess (31) on the loading plate (16).

8. System according to claim 7, wherein the recess (31) is designed as a continuous groove-like recess (31), extending in the conveying direction (11), on the underside of the loading plate (16).

9. System according to claim 7 or 8, wherein the projection is designed as an orienting rail (30) projecting upwardly from the orienting member (29).

## Revendications

1. Dispositif de transport et d'alignement de rouleau de papier pour un appareil de traitement et de déroulement de papier, comprenant un dispositif de transport (10), susceptible de se déplacer dans une direction de transport (11) qui s'étend parallèlement à un axe de réception (7) d'un dispositif de réception de rouleau de papier (5), et dans lequel est prévu un plateau de chargement (16) destiné à recevoir le rouleau de papier (6), ledit plateau de chargement étant monté sur le dispositif de transport (10) avec faculté de se déplacer dans un plan horizontal perpendiculairement à l'axe de réception (7) et/ou de pivoter autour d'un axe de pivotement vertical (20),
caractérisé en ce que
il est prévu un dispositif d'alignement (28) associé au dispositif de déroulement et susceptible d'être amené en engagement avec le plateau de chargement (16) dans sa position devant le dispositif de déroulement, comprenant au moins un entraînement pour déplacer le plateau de chargement (16) perpendiculairement à l'axe de pivotement (20) et/ou pour faire pivoter le plateau de chargement (16) autour l'axe de pivotement vertical (20).

2. Dispositif selon la revendication 1, dans lequel le plateau de chargement (16) est capable de se déplacer perpendiculairement à l'axe de réception (7), et de pivoter autour de l'axe de pivotement (20).

3. Dispositif selon l'une ou l'autre des revendications 1 et 2, dans lequel est prévue une jonction à trou oblong qui s'étend perpendiculairement à l'axe de réception (7), entre le plateau de chargement (16) et le dispositif de transport (10).

4. Dispositif selon la revendication 3, dans lequel la jonction à trou oblong comprend deux trous oblongs (21, 24) traversés chacun par un boulon (22, 25), l'un des trous présentant une extension dans la direction de transport (11) qui est nettement plus forte que le diamètre du boulon (25).

5. Dispositif selon l'une des revendications 1 à 4, dans lequel sont prévus des dispositifs à enclenchement (27) qui assurent une position neutre entre le plateau de chargement (16) et le chariot (12).

6. Dispositif selon l'une des revendications 1 à 5, dans lequel le dispositif d'alignement (28) comporte un corps d'alignement (29) capable d'être amené en engagement par coopération de formes avec le plateau de chargement (16), ledit corps d'alignement (29) pouvant être déplacé perpendiculairement à l'axe de réception (7) dans un plan horizontal et/ou d'être pivoté, au moyen de deux entraînements linéaires (32, 33) espacés l'un de l'autre dans la direction de transport (11).

7. Dispositif selon la revendication 6, dans lequel le corps d'alignement (29) est pourvu d'au moins une saillie (30) qui s'engage dans un évidement (31) sur le plateau de chargement (16).

8. Dispositif selon la revendication 7, le dans lequel l'évidement (31) est réalisé sous la forme d'un évidement en forme de gorge (31) à la face inférieure du plateau de chargement (16), qui s'étend dans la direction de transport (11).

9. Dispositif selon l'une ou l'autre des revendications 7 et 8, dans lequel la saillie est réalisée sous la forme d'un rail d'alignement (30) qui dépasse vers le haut depuis le corps d'alignement (29).
